# EUROPÄISCHE PATENTSCHRIFT

(11) **EP 1 762 914 B1**
(45) Veröffentlichungstag und Bekanntmachung des Hinweises auf die Patenterteilung: **15.12.2010**
(21) Anmeldenummer: 06090145.1
(22) Anmeldetag: 21.08.2006
(51) Int. Cl.: G04B 37/08

(54) **Uhrgehäuse für eine Armbanduhr**
Watch housing for a wristwatch
Boîtier de montre pour une montre-bracelet

(30) Priorität: 10.09.2005 DE 102005043085
(43) Veröffentlichungstag der Anmeldung: 14.03.2007
(73) Patentinhaber: Hellmann, Carsten, 01768 Glashütte i. Sa. (DE)
(72) Erfinder: Hellmann, Carsten, 15864 Dienstdorf Radlow (DE); Fritsch, Jürgen, 15344 Strausberg (DE)
(74) Vertreter: Hoffmann, Klaus-Dieter

(56) Entgegenhaltungen:
- CH-A- 166 272
- DE-U- 1 361 682

## Beschreibung

Die Erfindung betrifft ein Uhrgehäuse für eine Armbanduhr gemäß dem Oberbegriff des Patentanspruchs 1.

Aus der DE 858 228 C ist ein wasserdichtes Uhrgehäuse bekannt, das als Oberteil einen kreisrunden Schalenring mit bleibend eingesetztem Glas aufweist, wobei mit dem Inneren des Schalenrings eine Buchse durch Verschrauben verbunden ist. Das untere Ende der Buchse ist auf der Außenseite mit einem. Gewinde und innen mit einer Schulter versehen, auf der ein. Dichtungsring aufliegt. Das Unterteil dieses Uhrgehäuses besteht in verhältnismäßig aufwendiger Weise aus einem inneren Falschboden und einem mit dem unteren Ende der Buchse verschraubten äußeren Boden, wobei der innere Flaschboden durch eine zwischen die beiden Böden eingelegte Federeinrichtung gegen den Dichtungsring auf der Schulter der Buchse gepreßt ist. Die Federeinrichtung ist verhältnismäßig kosten- und montageaufwendig aus einem der Gehäuseform angepaßte ring-oder rahmenförmigen Bauteil gebildet, auf dessen Ebene federnde Zungen aufgebogen sind, die sich gegen den Rand des Falschbodens anlegen.

Bekannt ist weiterhin aus der EP 0 420 814 Al eine wasserdichte Kleinuhr mit einem metallischen Oberteil, an dem außenseitig diametral gegenüberliegende Bandanschlüsse und innenseitig ein Glasreif zur Aufnahme des Uhrglases angeformt sind. Im Oberteil ist ein Werkhaltering aus Kunststoff eingesetzt. An der Unterseite des Oberteils ist ein metallischer Boden durch Schrauben befestigt, die Ausnehmungen im Randbereich des Bodens durchsetzen und in axiale Gewindeöffnungen im Oberteil eingeschraubt sind, wodurch eine erste Dichtung zwischen dem Werkhal.tering und dem Rand des Uhrglases und eine zweite Dichtung zwischen dem Werkhaltering und dem Boden komprimiert sind. Zum druckdichten Zusammenspannen von Oberteil und Boden müssen die Schrauben und die zugeordneten axial.en Gewindebohrungen im Oberteil dimensionsmäßig verhältnismäßig groß ausgelegt sein, was eine dickwandige Ausführung des Oberteils bedingt.

Aus der EP 0 736 824 B1 ist ferner ein Uhrgehäuse für eine Armbanduhr bekannt, bei der der Werkträger ein ringförmiger Körper ist, der an einer Seite eine erste Ausnehmung, die eine Schulter bildet, auf welcher im zusammengebauten Zustand von Bodenteil, Werkträger und Oberteil letzteres aufliegt, sowie eine zweite Ausnehmung mit einer Schulter aufweist, auf der die mit dem Uhrwerk verbundene Ziffernblattscheibe in der von der zweiten Ausnehmung und dem Oberteil gebildeten Kammer aufliegt. In der ersten Ausnehmung des Werkträgers ist eine erste ringförmige Rille und auf der gegenüberliegenden Seite des Werkträgers eine zweite ringförmige Rille ausgebildet, in denen jeweils im zusammengebauten Zustand des Uhrgehäuses ein Dichtungsring eingepaßt ist. Ferner weist der Werkträger in seiner Randpartie eine Vielzahl von auf einem Teilkreis liegende Durchgangslöchern auf, durch die die Verbindungselemente geführt sind, die das Bodenteil und das Oberteil miteinander verbinden und jeweils am Werkträger festspannen, wobei das Oberteil, in dem das Uhrglas wasserdicht eingesetzt ist, mit einem innen liegenden Steg in die erste Ausnehmung des Werkträgers eingesetzt ist und der Steg die Ziffernblattscheibe an der Schulter der zweiten Ausnehmung des Werkträgers festhält. Auch bei diesem bekannten Uhrgehäuse müssen zum druckdichten Zusammenspannen von Oberteil und Bodenteil und deren Festlegen an dem zwischen ihnen angeordneten Werkträger des Uhrgehäuse die Verbindungselemente wie auch die zugeordneten Gewindesackbohrungen im Oberteil und die zugeordneten Durchgangsbohrungen im Werkträger dimensionsmäßig verhältnismäß groß ausgelegt sein, was eine verhältnisnäßig kompakte Ausführung der Bauteile erforderlich macht, die nur bedingt geeignet sind, ein wasserdichtes Uhrgehäuse zu konzipieren und herzustellen.

Schließlich ist bei einem aus der CH 166 272 A bekannten gattungsgemäßen Uhrgehäuse für eine Armbanduhr der Werkträger von einem ringförmigen Element umfaßt, das über ein Außengewinde jeweils mit einem Innengewinde des Oberteils und des Bodenteils lösbar verbunden ist. Der Werkträger ist seinerseits mit einer an seinem oberen Ende radial nach außen gerichteten Schulter auf einer Innenmantelschulter des ringförmigen Elementes gelagert. Zudem liegen das Bodenteil und das Oberteil mit je einer konischen Fläche zueinander ausrichtbar aneinander an.

Uhrgehäuse unterliegen starken modischen Einflüssen, die aus konstruktiven Gegebenheiten bezüglich der Wasserdichtheit nur teilweise berücksichtigt werden können. Die Uhrgehäuse sind kompakt und lassen daher elegante Ausführungsformen insbesondere mit großer Ziffernblattscheibe und schmalem Rand des Uhrgehäuses nicht zu.

Der Erfindung liegt die Aufgabe zugrunde, ein Uhrgehäuse für eine Armbanduhr gemäß dem Oberbegriff des Patentanspruchs 1 zur Verfügung zu stellen, das unabhängig vom Uhrwerk und der mit diesem verbundenen Ziffernblattscheibe verhältnismäßig flach und mit dünnwandig auszulegendem Oberteil bei ansehnlicher proportionsgerechter Ausführung mit vertretbarem technischen und ökonomischen Aufwand wasserdicht herzustellen ist.

Diese Aufgabe wird erfindungsgemäß durch die Kombination der Merkmale gemäß dem kennzeichen des Patentanspruchs 1 gelöst.

Eine vorteilhafte Weiterbildung des erfindungsgemäßen Uhrgehäuses für eine Armbanduhr ist im Patentanspruch 2 beschrieben.

Der mit dem Oberteil des Uhrgehäuses zu einer Baugruppe verbindbare massive, formstabile Kern nimmt als Basis einerseits das Uhrwerk mit der mit diesem verbundenen Ziffernblattscheibe schützend auf und stablisiert andererseits durch die formschlüssige Verbindung mit dem Oberteil das Uhrgehäuse selbst hinreichend, so daß eine wasserdichte Montierung bei entsprechender konstruktiver Auslegung der Uhrgehäuseteile erreicht wird. Unabhängig vom Uhrwerk kann die mit diesem verbundene Ziffernblattscheibe in der Kammer der zusammengefügten Baugruppe aus Oberteil und Kern in der korrekten Stellung positioniert werden, bevor das Bodenteil des Uhrgehäuses in abdichtender Weise an der Baugruppe aus Oberteil und Kern befestigt wird. Hierbei ist aus konstruktiver Sicht darauf zu achten, daß die Dicke der Ziffernblattscheibe immer kleiner als die Höhe der Kammer ist. Insbesondere sind keinerlei Gewindesackbohrungen im Oberteil zur Befestigung des Bodenteils wie beim Stand der Technik erforderlich, was eine überraschend dünnwandige Auslegung des Oberteils des erfindungsgemäßen Uhrgehäuses in zugleich sehr flacher Gestaltung ermöglicht.

Das Uhrwerk kann auf einfache Weise von der zum Uhrglas entgegengesetzten Seite der vorgefertigten Baugruppe in den den Werkträger bildenden Kern eingefügt werden. Zudem läßt sich das überraschend flach gestaltbare und wasserdichte erfindungsgemäße Uhrgehäuse mit vertretbarem technischen und ökonomischen Aufwand in ansehnlicher, proportionsgerechter Gestaltung derart herstellen, daß - gesehen in der Draufsicht auf das Uhrgehäuse - der Außenumfang des letzteren nur wenig größer als der der Ziffernblattscheibe ist.

Eine bevorzugt Ausführungsform des erfindungsgemäße Uhrgehäuses für eine Armbanduhr, wird nun anhand der einzigen Figur der Zeichnung beschrieben.

Wie die Explosionsdarstellung der einzigen Figur zeigt, weist das Uhrgehäuse ein Oberteil 3, einen Kern 4 und ein Bodenteil 6 auf. In dem Oberteil 3 ist ein von einer Dichtung 2 wasserdicht eingefaßtes Uhrglas 1 aufgenommen. Der Kern 4 ist als hochfestes, massives Teil ausgebildet, bildet den Werkträger, der formschlüssig das Uhrwerk umfaßt, und weist am Außenumfang 11 ein Außengewinde 12 auf, das in ein Innengewinde 13 des Oberteils 3 ein- und ausschraubbar ist. Der Kern 4 bildet zusammen mit dem Oberteil eine vorfertigbare Baugruppe des Uhrgehäuses und stabilisert in Einbaustellung das dünnwandige Oberteil 3.

Der Kern 4 weist weiterhin eine Auflagefläche 10 auf, von der die mit dem Uhrwerk verbundene, hier nicht dargestellte Ziffernblattscheibe getragen ist. Die Auflagefläche 10 des Kerns 4 ist allseitig geringfügig größer als die Abmessungen der Ziffernblattscheibe. Ein ebenfalls nicht dargestelltes Kronenrohr mit einer Krone zur Zeigereinstellung ist mit dem Werkträger 4 wasserdicht verbunden.

Im Oberteil 3 ist eine Ausnehmung 14 vorgesehen, die in der Einbaustellung des Kerns 4 zusammen mit dessen die Ziffernblattscheibe tragenden Auflagefläche 10 eine Kammer 9 bildet, in der die Ziffernblattscheibe aufgenommen ist. Die Höhe der Kammer 9 ist stes geringfügig größer als die Dicke der Ziffernblattscheibe ausgelegt.

Um das Ein- und Ausschrauben des Kerns 4 in das bzw. aus dem Oberteil 3 sicher handhaben zu können, sind auf der zur Auflagefläche 10 entgegengesetzten Fläche 15 des Kerns 4 mindestens zwei diametral angeordnete Nuten 16 vorgesehen, in die ein entsprechend geformtes Werkzeug zum kraftschlüssigen Ein- oder Ausschrauben des Kerns 4 in das bzw. aus dem Oberteil 3 einführbar ist. Die lösbare Einbaustellung des Kerns 4 in dem Oberteil 3 der Baugruppe ist derart, daß die auf der Auflagefläche 10 des Kerns 4 liegende Ziffernblattscheibe zwecks korrekter Positionierung unabhängig von Fertigungstoleranzen druck- und spannungsfrei in der Kammer 9 des Uhrgehäuses aufnehmbar ist.

Auf der dem Bodenteil 6 des Uhrgehäuses zugewandten Fläche 15 des Kerns 4 ist in dessen Randnähe eine Vielzahl zueinander beabstandeter Gewindesackbohrungen 17 vorgesehen, in die bei Einbaustellung des Kerns 4 im Oberteil 3 das Bodenteil 6 am Kern 4 festlegenden Verbindungselemente 8 eingreifen, wobei zwischen der Fläche 15 des Kerns 4 und dem Bodenteil 6 eine Dichtung 5 eingespannt ist. Die Verbindungselemente 8 sind durch den Gewindesackbohrungen 17 im Kern 4 zugeordnete Bohrungen 18 im Bodenteil 6 geführt, die jeweils mittels eines Dichtungselementes 7 gegenüber dem Bodenteil 6 abgedichtet sind. Im zusammengebauten Zustand der Baugruppe aus Oberteil 3 und Kern 4 mit dem Bodenteil 6 sorgen somit die Dichtung 2 des Uhrglases 3 im Oberteil 3, die Dichtung 5 zwischen dem Kern 4 und dem Bodenteil 6 und die Dichtungselemente 7 zwischen den Verbindungselementen 8 und den jeweiligen Bohrungen 18 im Bodenteil 6 für eine ausgezeichnete wasserdichte Abdichtung des Uhrgehäuses der Armbanduhr.

## Patentansprüche

1. Uhrgehäuse für eine Armbanduhr mit einem ein Uhrglas (1) aufweisenden Oberteil (3), einem Werkträger, einem Bodenteil (6), einem Kronenrohr, Dichtungselementen (2; 5; 7) und Verbindungselementen (8), wobei das Oberteil (3) und das Bodenteil (6) mit einem den Werkträger des Uhrwerks bildenden massiven, formstabilen, hochfesten Kernteil (4) lösbar verbunden sind, das das Uhrwerk formschlüssig umfaßt, gegenüber dem Oberteil (3) und dem Bodenteil (6) wasserdicht abgedichtet ist und am Außenumfang (11) ein Außengewinde (12) aufweist, mit dem das Kernteil (4) als stabilisierende Basis für das dünnwandige Oberteil (3) in ein und aus einem Innengewinde (13) des Oberteils (3) ein- bzw. auszuschrauben ist, wobei das Uhrwerk von der zum Uhrglas entgegengesetzten Seite des Kernteils (4) her in die und aus der Baugruppe aus Oberteil (3) und Kernteil (4) einzusetzen bzw. herauszunehmen und somit im Werkträger fest zu halten bzw. aus diesem zu lösen ist, und wobei am Kernteil (4) eine Auflagefläche (10) vorgesehen ist, auf der die mit dem Uhrwerk verbundene Ziffernblattscheibe zu positionieren ist und zusammen mit einer im Oberteil (3) vorgesehenen Ausnehmung (14) eine Kammer (9) bildet, in der die Ziffernblattscheibe beim Einsetzen des Uhrwerks in die Baugruppe aus Oberteil (3) und Kernteil (4) druck- und spannungsfrei aufzunehmen ist, **gekennzeichnet durch die Kombination der Merkmale** daß auf der zum Uhrglas abgewandten Fläche (15) des Kernteils (4) in der zusammengefügten Baugruppe in dessen Randnähe eine Vielzahl zueinander beabstandeter Gewindesackbohrungen (17) vorgesehen ist, in die das Bodenteil (6) am Kernteil (4) der zusammengefügten Baugruppe festlegende Verbindungselemente (8) gewindemäßig eingreifen, die **durch** zugeordnete Bohrungen (18) im Bodenteil (6) geführt und mittels Dichtungselementen (7) wasserdicht gegenüber den Bohrungen (18) abgedichtet sind, wobei zwischen der Fläche (15) des Kernteils (4) und dem an letzterem festgelegten Bodenteil (6) ein Dichtungselement (5) vorgesehen ist, das zusammen mit den Dichtungselementen (7) und der Dichtung (2) des Uhrglases (1) eine wasserdichte Abdichtung des fest zusammengefügten Uhrgehäuses bildet.

2. Uhrgehäuse nach Anspruch 1, **dadurch gekennzeichnet, daß** auf der zum Uhrglas (1) abgewandten Fläche (15) des Kernteils (4) mindestens zwei diametral angeordnete Nuten (16) vorgesehen sind, in die ein entsprechend geformtes Werkzeug zum kraftschlüssigen Einschrauben oder Ausschrauben des Kernteils (4) in das bzw. aus dem Oberteil (3) einzuführen ist.

## Claims

1. A watch case for a wristwatch with an upper part (3) having a watch glass (1), a mechanism carrier, a base part (6), a crown tube, sealing elements (2, 5, 7) and connecting elements (8), wherein
the upper part (3) and the base part (6) are releasably connected with a massive, dimensionally stable, high strength core part (4) forming the mechanism carrier of the watch mechanism, which core part encompasses the watch mechanism in a form fit, is sealed in a watertight manner relative to the upper part (3) and the base part (6), and on the outer periphery (11) has an external thread (12), with which the core part (4), as a stabilising base for the thin-walled upper part (3), is to be screwed into or out of an internal thread (13) of the upper part (3), wherein
from the side of the base part (4) opposite to the watch glass the watch mechanism is to be inserted into or extracted out of the module comprising upper part (3) and core part (4), and is thus to be secured in the mechanism carrier or to be released from the latter, and wherein
a seating (10) is provided on the core part (4), on which the numbers face connected with the watch mechanism is to be positioned, and which together with a recess (14) provided in the upper part (3) forms a chamber (9), in which on insertion of the watch mechanism into the module comprising upper part (3) and core part (4) the numbers face is to be accommodated free of pressure or stress,
**characterised by** the combination of the features on the surface (15) of the core part (4) facing away from the watch glass in the assembled module in whose edge vicinity a multiplicity of threaded blind holes (17) is provided, into which connecting elements (8), locating the base part (6) on the core part (4) of the assembled module, engage, which connecting elements are guided by means of assigned holes (18) in the base part (6) and are sealed in a watertight manner relative to the holes (18) by means of sealing elements (7), wherein
a sealing element (5) is provided between the surface (15) of the core part (4) and the base part (6) located on the latter, which sealing element, together with the sealing elements (7) and the seal (2) of the watch glass (1), forms a watertight seal for the securely assembled watch case.

2. The watch case in accordance with Claim 1,
**characterised in that** on the surface (15) of the core part (4) facing away from the watch glass (1) at least two diametrically arranged grooves (16) are provided, into which an appropriately shaped tool is to be introduced to screw the core part (4) into or out of the upper part (3) with the application of frictional force.

## Revendications

1. Boîtier de montre destiné à un bracelet-montre comprenant une partie supérieure (3) présentant un verre de montre (1), un support de mouvement, une partie de fond (6), un tube de couronne, des éléments d'étanchéité (2 ; 5 ; 7) et des éléments de liaison (8), la partie supérieure (3) et la partie de fond (6) étant reliées de façon amovible à une partie centrale (4) très résistante, indéformable, massive, formant le support du mécanisme de la montre, laquelle comprend le mouvement de montre par complémentarité de formes, est étanchéifiée à l'eau par rapport à la partie supérieure (3) et la partie de fond (6) et présente sur le pourtour extérieur (11) un filetage extérieur (12), avec lequel la partie centrale (4), en tant que base stabilisante pour la partie supérieure (3) à paroi mince, peut être vissée ou dévissée dans un filetage intérieur (13) ou à partir d'un filetage intérieur (13) de la partie supérieure (3), le mouvement de montre pouvant être inséré ou sorti à partir du côté, opposé au verre de montre, de la partie centrale (4) dans l'ensemble ou de l'ensemble constitué de la partie supérieure (3) et de la partie centrale (4) et pouvant être ainsi maintenu de façon fixe dans le support de mouvement ou détaché de celui-ci, et une surface d'appui (10) étant prévue sur la partie centrale (4), surface sur laquelle le verre de cadran relié au mouvement doit être positionné et forme conjointement avec un évidement (14) prévu dans la partie supérieure (3) une chambre (9) dans laquelle le verre de cadran doit être réceptionné sans pression et sans tension lors de l'insertion du mouvement de montre dans l'ensemble constitué de la partie supérieure (3) et de la partie centrale (4), **caractérisé par** la combinaison des caractéristiques en ce que, sur la surface (15), opposée au verre de montre, de la partie centrale (4), il est prévu dans l'ensemble assemblé à proximité du bord de cette partie une pluralité de taraudages à trou borgne (17) espacés les uns des autres, dans lesquels s'engagent par filetage des éléments de liaison (8) fixant la partie de fond (6) sur la partie centrale (4) de l'ensemble assemblé, lesquels éléments sont guidés à travers des alésages (18) attribués dans la partie de fond (6) et sont étanchéifiés à l'eau vis-à-vis des perçages (18) au moyen d'éléments d'étanchéité (7), un élément d'étanchéité (5) étant prévu entre la surface (15) de la partie centrale (4) et la partie de fond (6) fixée sur cette dernière, lequel élément forme conjointement avec les éléments d'étanchéité (7) et le joint (2) du verre de montre (1) une étanchéité étanche à l'eau du boîtier de montre assemblé de façon fixe.

2. Boîtier de montre selon la revendication 1, **caractérisé en ce que** sur la surface (15), éloignée de la montre de verre (1), de la partie centrale (4) sont prévues deux rainures (16) diamétralement opposées dans lesquelles un outil formé de façon appropriée doit être introduit pour le vissage par force de la partie centrale (4) dans la partie supérieure (3) ou le dévissage par force de cette partie.
